# EUROPÄISCHE PATENTSCHRIFT

(11) **EP 0 476 303 B1**
(45) Veröffentlichungstag und Bekanntmachung des Hinweises auf die Patenterteilung: **05.04.1995**
(21) Anmeldenummer: 91113612.5
(22) Anmeldetag: 14.08.1991
(51) Int. Cl.: G09F 7/16, G09F 7/00

(54) **Plakatschild**
Billboard
Panneau d'affichage

(30) Priorität: 19.09.1990 DE 9013257 U
(43) Veröffentlichungstag der Anmeldung: 25.03.1992
(73) Patentinhaber: Schlösser, Ulrich, 74397 Pfaffenhofen (DE)
(72) Erfinder: Schlösser, Ulrich, 74397 Pfaffenhofen (DE)
(74) Vertreter: Müller, Hans, Dipl.-Ing.

(56) Entgegenhaltungen:
- DE-U- 9 013 257
- FR-A- 1 052 488
- GB-A- 922 001
- US-A- 3 494 056
- US-A- 3 725 112

## Beschreibung

### TECHNISCHES GEBIET

Die vorliegende Erfindung betrifft ein Plakatschild. Plakatschilder werden als Werbeträger und/oder Informationsträger eingesetzt. Sie sollen durch ihr äußeres Erscheinungsbild die Aufmerksamkeit eines Betrachters fesseln. Falls derartige Plakatschilder im Freien angeordnet sind, wird eine gute Witterungsbeständigkeit gefordert. Gleichzeitig sollen jedoch derartige Plakatschilder, die als Massenartikel vielfach zur Anwendung kommen, preiswert herzustellen sein.

### STAND DER TECHNIK

Es ist bekannt, für Plakatschilder, die einerseits ein optisch ansprechendes Aussehen aufweisen und andererseits witterungsbeständig sind, Emailleschilder zu verwenden. Hierbei wird auf einen Metallträger, meist Stahl oder Gußeisen, ein silikatischer Überzug aufgeschmolzen, der als Oberflächenschutz dient, oder zur Verzierung ein leicht schmelzendes Spezialglas, das unter Umständen mit Farbkörpern gefärbt ist, aufgebracht. Derartige Emailleschilder sind in ihrer Herstellung relativ teuer, da neben dem Anbringen des Emailleguts dasselbe noch bis zum Erreichen seines Schmelzpunktes erhitzt werden muß. Als weiterer Nachteil kommt hinzu, daß die Emailleschicht relativ spröde ist. Schon bei relativ geringer Biegebeanspruchung kann es vorkommen, daß die Emailleschicht bereichsweise abblättert. Häufig ist es erforderlich, daß in derartigen Emailleschildern Löcher gebohrt werden müssen, um das Schild mittels Schrauben beispielsweise an einer Wand zu befestigen. Auch hier besteht infolge der Sprödigkeit der Emailleschicht die Gefahr, daß sich um den Lochbereich herum Abplatzungen und Risse bilden. Nachteilig ist ferner, daß die Emailleschicht nur einseitig und nicht auch beidseitig auf einer Trägerschicht aufgebracht werden kann. Vorteilhaft ist allerdings das hochglänzende Aussehen einer Emailleschicht.

Des weiteren ist bekannt, als Plakatschilder bedruckte Kartonelemente zu verwenden. Diese sind jedoch nicht witterungsbeständig, so daß sie nicht im Freien verwendet werden können. Infolge der geringen Materialsteifigkeit kommt es beim Umgang mit derartigen Plakatschildern leicht zu Beschädigungen der Oberfläche, was sich ungünstig auf das äußere Erscheinungsbild des Plakatschildes auswirkt. Hinzu kommt, daß derartige Pappschilder nicht putz- und kratzfest sind. Insbesondere beim Aufstellen bzw. Anbringen derartiger Plakatschilder in Restaurantbetrieben ist es erforderlich, daß das Plakatschild, das infolge der relativ rauch- und fetthaltigen Atmosphäre leicht verschmutzt, des öfteren gereinigt werden muß. Ein Papp-Plakatschild, das zwar infolge geringer Materialkosten und einfacher Herstellung relativ preisgünstig angeboten werden kann, ist für einen derartigen Einsatz über einen längeren Zeitraum ungeeignet. Auch ist ein derartiges Plakatschild wegen seiner nichtglänzenden Oberfläche wenig attraktiv.

Aus der US-PS 3.725.112 ist ein Plakatschild mit einer relativ steifen Tragschicht, einer Farbträgerschicht und einem optisch durchsichtigen Überzug bekannt. Der Überzug soll aber ausdrücklich nicht glänzend sein. Dies trifft auch für die aus der US-PS 3.494.056 bekannten Hinweistafel zu, bei der die Farbträgerschicht im Siebdruckverfahren aufgebracht werden kann.

### DARSTELLUNG DER ERFINDUNG

Der Erfindung liegt die Aufgabe zugrunde, ein Plakatschild anzugeben, das ebenso wie eine Emailleschild ein optisch hochglänzendes Äußeres aufweist, das aber kostengünstiger als ein Emailleschild hergestellt werden kann und vergleichbar günstige Eigenschaften in Hinblick auf eine mechanische Beanspruchung und Wetterbeständigkeit aufweist.

Das erfindungsgemäße Plakatschild ist durch die Merkmale des Anspruchs 1 gegeben. Vorteilhafte Ausgestaltungen und Weiterbildungen sind Gegenstand der Unteransprüche.

Die Erfindung zeichnet sich dementsprechend dadurch aus, daß die Farbträgerschicht eine mit Farbe bedruckte Metallfolie ist. Die Metallfolie ist wiederum durch eine flüssig aufgetragene Acrylschicht abgedeckt. Durch einen derartigen einfachen Aufbau kann ein Plakatschild im Vergleich zu einem Emailleschild deutlich billiger hergestellt werden. Gleichzeitig kann durch die Verwendung einer entsprechend biegesteifen Trägerplatte eine genügend hohe Steifigkeit gewährleistet werden. Die Metallfolie ist dazu geeignet, Hinweise, Informationen und/oder Werbepräsentationen darzustellen. Gold-, Silber-, Kupfer-, Messingmetalligfarben erzeugen auf einer Metallfolie den gewünschten hochglänzenden Ausdruck. Die auf die Farbträgerschicht aufgebrachte Acrylschicht gibt dem Schild ein optisch elegantes Äußeres, das durch die erzielbaren optischen Glanzeffekte vergleichbar ist mit dem Aussehen eines Emailleschilds. Gleichzeitig ist durch die Acrylschicht die Wetterbeständigkeit des Plakatschild gewährleistet. Auch neigt ein derartiges Plakatschild unter Biegebeanspruchung nicht wie ein Emailleschild dazu, daß einzelne Schichtbereiche abplatzen. Auch das Anbringen von Löchern ist problemlos durchzuführen, da die relativ elastische Acrylschicht nicht zu Abplatzungen und Rißbildungen im Lochrandbereich neigt.

Für den Fall, daß beide Seiten des Plakatschildes Hinweis bzw. Werbefunktion ausüben, kann problemlos auf beiden Seiten der Tragschicht eine farbige Metallfolie als Farbträgerschicht und eine Acrylschicht als Schutzschicht angeordnet werden. Diese Maßnahme wird bevorzugt bei Plakatschildern angewandt, die im Freien verwendet werden, um auch deren Witterungsbeständigkeit zu erhöhen.

In einer bevorzugten Ausführungsform des erfindungsgemäßen Plakatschilds besteht die Tragschicht aus Aluminium bzw. verzinktem Stahlblech. Dadurch läßt sich hinsichtlich der Stabilität ein besonderes steifes Plakatschild herstellen. Um die Haftungseigenschaften der Farbträgerschicht zu verbessern, ist zwischen Tragschicht und Farbträgerschicht eine Grundierschicht vorhanden, die nach einem weiteren Merkmal der Erfindung aus einer Kunststoffbeschichtung bestehen kann.

Eine besonders einfache und billige Herstellung des erfindungsgemäßen Plakatschilds läßt sich dadurch erreichen, daß als Material für die Tragschicht Kunststoff verwendet wird.

Ein weiterer Vorteil des erfindungsgemäßen Plakatschilds besteht darin, daß bedingt durch die das Schild umgebende Acrylschicht das Schild leicht zu reinigen ist. Ebenfalls wird eine relativ hohe Kratzfestigkeit erzielt.

Nach einem weiteren Merkmal der Erfindung zeichnet sich das erfindungsgemäße Plakatschild dadurch aus, daß das Schild einen Informationsbereich mit aufgedruckten Informationen und/oder Hinweisen und einen an den Informationsbereich anschließenden Lagerbereich aufweist. Durch das Anordnen eines Lagerbereiches ist es möglich das Plakatschild auf Tischen, Tresen oder ähnlichen Gegenständen standsicher aufzustellen ohne daß das Plakatschild mit der Unterlage verschraubt oder in sonstiger Weise verbunden werden muß.

Eine besonders vorteilhafte Weiterbildung des erfindungsgemäßen Plakatschilds zeichnet sich dadurch aus, daß am Lagerbereich eine Haltevorrichtung angeschlossen ist, die derart ausgebildet ist, daß das Plakatschild lösbar an einen Zapfhahn einer Getränkezapfanlage angeschlossen werden kann. Erfindungsgemäß kann hierbei auch ein Plakatschild mit andersgeartetem Aufbau eingesetzt werden. Das Anbringen von Plakatschildern an Zapfhähnen ist nicht bekannt. Zum Kennzeichnen, welche Biersorte bzw. Getränkesorte an den jeweiligen Zapfhahn angeschlossen ist, wird bisher ein kettenartiges Gebilde mit Kennzeichnung um den jeweiligen Zapfhahn gelegt. Mit dem erfindungsgemäßen Zapfhahnplakatschild kann jedoch in einfacher Art und Weise sowohl dem ausschenkenden Gastwirt als auch einem an einem Tresen in der Nähe der Getränkeauschankanlage sitzenden Gast die Information vermittelt werden, welches Getränk gerade gezapft wird. Dies ist insbesondere dadurch möglich, daß das Zapfhahnschild auf der dem Gast bzw. dem Gastwirt zugewandten Seite einen Aufdruck der jeweils an den Hahn angeschlossenen Getränkemarke enthält. Zu einem optisch ansprechenden Äußeren gelangt man, wenn der Winkel zwischen dem Informationsbereich und dem Lagerbereich des Zapfhahnschildes im Bereich zwischen 70° und 90° liegt. Nach einem weiteren Merkmal der Erfindung ist an dem dem Informationsbereich gegenüberliegenden Ende des Lagerbereichs ein Konsolbereich angeschlossen, der in derselben Art wie der Informationsbereich gegenüber dem Lagerbereich abgewinkelt ist. Durch die Anordnung eines Konsolbereichs in Verbindung mit dem Informationsbereich ist es möglich, in einfacher Art und Weise zwischen Informationsbereich und Konsolbereich auf dem Lagerbereich Informationsträger, z. B. Bierdeckel anzuordnen, die jederzeit leicht entnommen bzw. eingesetzt werden können.

Weitere Ausführungsformen und Vorteile der Erfindung sind den in den Ansprüchen weiterhin aufgeführten Merkmalen zu entnehmen. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung wird im folgenden anhand der in der Zeichnung dargestellten Ausführungsbeispiele näher beschrieben und erläutert. Die der Beschreibung und der Zeichnung zu entnehmenden Merkmale können einzeln für sich oder zu mehreren in beliebiger Kombination angewandt werden. Es zeigen:
- Fig. 1: ein Plakatschild mit einem Informationsbereich, Lagerbereich, Konsolbereich und einer Halteeinrichtung in einer Perspektive,
- Fig. 2: eine Seitenansicht des Plakatschilds nach Fig. 1 in aufgesetztem Zustand auf den Zapfhahn einer Getränkezapfanlage und
- Fig. 3: eine schematische Darstellung des Schichtaufbaus des erfindungsgemäßen Plakatschildes in einer Querschnittsdarstellung.

### WEGE ZUM AUSFÜHREN DER ERFINDUNG

Ein Plakatschild 10 weist einen im wesentlichen rechteckförmigen Informationsbereich 12 auf. Am unteren Ende des Informationsbereiches 12 schließt ein in derselben Ebene des Informationsbereiches 12 liegender weiterer Rechteckbereich 14 an, wobei dieser Rechteckbereich 14 eine geringere Breite als der Informationsbereich 12 aufweist. Am oberen Ende des Informationsbereichs 12 schließt ein kleiner schwalbenschwanzförmiger Bereich 16 an den Informationsbereich an. Auf allen drei Bereichen sind Informationen bzw. Werbehinweise aufgedruckt, die in Fig. 1 nicht dargestellt sind.

An den Rechteckbereich 14 schließt ein plattenförmiger Lagerbereich 18 an, wobei der Winkel zwischen dem Bereich 14 und dem Lagerbereich 18 ca. 70° beträgt.

Etwa in der Mitte des Lagerbereichs 18 ist über ein Niet 20 eine Haltevorrichtung 22 an den Lagerbereich 18 angeschlossen. Die Haltevorrichtung 22 weist hierbei zwei Schenkel 24 auf, die bereichsweise konvex teilkreisförmig verlaufen. In diesem teilkreisförmigen Bereich ist auf der Innenseite eines jeden Schenkels 24 Wattiermaterial 26 aufgeklebt. Infolge der elastischen Nachgiebigkeit der Haltevorrichtung 22 ist es möglich, diese an einem Rohrquerschnitt lösbar zu befestigen, wie beispielsweise an einer Zuführungsleitung 30 eines Zapfhahns 32 einer Getränkezapfanlage 34 (siehe Fig. 2). Auf der dem Anschluß des Rechteckbereichs 14 an den Lagerbereich 18 gegenüberliegenden Seite des Lagerbereichs schließt ein Konsolbereich 36 an, der in etwa um 70° gegenüber dem Lagerbereich 18 geneigt angeordnet ist (gemessen im Uhrzeigersinn).

Die Anordnung des Informationsbereiches 12, des Rechteckbereiches 14 und des Konsolbereiches 36 auf beiden Seiten des Lagerbereiches 18 erlaubt in einfacher Art und Weise Informationsträger, insbesondere beispielsweise Bierdeckel innerhalb des Plakatschilds 10 einzulegen und/oder zu entnehmen, was in den Fig. 1 und 2 nicht extra dargestellt ist.

Ein Plakatschild 40 weist gemäß Fig. 3 folgenden Aufbau auf. Als innere Schicht wird eine Tragschicht 42 aus Kunststoff verwendet. Die Tragschicht 42 wird von einer farbig bedruckten Metallfolie als Farbträgerschicht 44 umgeben, die wiederum in eine flüssig aufgebrachte und ausgehärtete Acrylschicht 46 eingebettet ist. Derartige Plakatschilder werden erfindungsgemäß als Zapfhahnschilder eingesetzt, wobei die Farbträgerschicht 44 bevorzugt Werbehinweise betreffend das aus diesem Zapfhahn gezapfte Getränk enthält. Ein derartiges Zapfhahnschild besitzt ein elegantes glänzendes äußeres Aussehen und vermittelt insgesamt in etwa den Eindruck eines Emailleschilds. Es ist in der Herstellung jedoch deutlich billiger als die Herstellung eines Emailleschilds. Ein weiterer Vorteil eines derartigen Zapfhahnschildes liegt darin, daß es beliebig oft gereinigt werden kann und eine relativ hohe Kratzfestigkeit aufweist. Daß ein derartiges Zapfhahnschild des öfteren gereinigt werden muß, liegt daran, daß in den Restaurant- bzw. Gaststättenbetrieben, in denen derartige Schilder verwendet werden, häufig eine rauch- und fetthaltige Atmosphäre anzutreffen ist.

## Patentansprüche

1. Plakatschild (10; 40) mit
- einer Tragschicht (42),
- einer auf der Tragschicht (42) angeordneten Farbträgerschicht (44) und
- einer auf der Farbträgerschicht (44) angeordneten optisch durchsichtigen flüssigaufgebrachten Acrylschicht (46),
**dadurch gekennzeichnet,** daß
- die Farbträgerschicht eine mit Farbe bedruckte Metallfolie (44) ist.

2. Plakatschild (10; 40) nach Anspruch 1,
**dadurch gekennzeichnet,** daß
auf beiden Seiten der Tragschicht (42) die Farbträgerschicht (44) und die Acrylschicht (46) vorhanden ist.

3. Plakatschild nach Anspruch 1 oder 2,
**dadurch gekennzeichnet,** daß
die Tragschicht aus Aluminium oder Stahl besteht.

4. Plakatschild nach Anspruch 1 oder 2,
**dadurch gekennzeichnet,** daß
zwischen Tragschicht und Farbträgerschicht eine Grundierschicht vorhanden ist.

5. Plakatschild nach Anspruch 4,
**dadurch gekennzeichnet,** daß
die Grundierschicht aus einer Kunststoffbeschichtung besteht.

6. Plakatschild (10) nach Anspruch 1 oder 2,
**dadurch gekennzeichnet,** daß
die Tragschicht (42) aus Kunststoff besteht.

7. Plakatschild (40) nach einem oder mehreren der vorstehenden Ansprüche,
**dadurch gekennzeichnet,** daß
das Schild einen Informationsbereich (12, 14, 16) mit aufgedruckten Informationen/Hinweisen und einen an den Informationsbereich anschließenden Lagerbereich (18) aufweist.

8. Plakatschild (40) nach einem oder mehreren der Ansprüche 1 bis 7,
**dadurch gekennzeichnet,** daß
am Schild eine Haltevorrichtung (22) angeschlossen ist zum lösbaren Anschließen des Schildes an einen Zapfhahn (32) einer Getränkezapfanlage (34).

9. Plakatschild nach Anspruch 7,
**dadurch gekennzeichnet,** daß
der Winkel zwischen dem Informationsbereich (14) und dem Lagerbereich (18) im Bereich zwischen 70° und 90° liegt.

10. Plakatschild nach Anspruch 7,
**dadurch gekennzeichnet,** daß
an dem dem Informationsbereich gegenüberliegenden Ende des Lagerbereichs (18) ein Konsolbereich (36) anschließt.

11. Plakatschild nach Anspruch 10,
**dadurch gekennzeichnet,** daß
der Winkel zwischen Konsolbereich und Lagerbereich im Bereich zwischen 70° und 90° liegt.

12. Plakatschild nach Anspruch 8,
**dadurch gekennzeichnet,** daß
die Haltevorrichtung (22) am Lagerbereich (18) des Schildes (40) angeschlossen ist.

## Claims

1. Placard sign (10; 40) having
- a supporting layer (42),
- a colour-carrier layer (44) disposed on the supporting layer (42), and
- a visually transparent, liquid-applied acrylic layer (46) disposed on the colour-carrier layer (44),
characterized in that
- the colour-carrier layer is a colour-printed metal foil (44).

2. Placard sign (10; 40) according to Claim 1, characterized in that present on the two sides of the supporting layer (42) are the colour-carrier layer (44) and the acrylic layer (46).

3. Placard sign according to Claim 1 or 2, characterized in that the supporting layer consists of aluminium or steel.

4. Placard sign according to Claim 1 or 2, characterized in that present between the supporting layer and the colour-carrier layer there is a priming layer.

5. Placard sign according to Claim 4, characterized in that the priming layer consists of a plastics coating.

6. Placard sign (10) according to Claim 1 or 2, characterized in that the supporting layer (42) consists of plastic.

7. Placard sign (40) according to one or more of the preceding claims, characterized in that the sign exhibits an information region (12, 14, 16) bearing imprinted information/notices and a storage region (18) adjoining the information region.

8. Placard sign (40) according to one or more of Claims 1 to 7, characterized in that the sign is adjoined by a holding device (22) for connecting the sign detachably to a tap (32) of a drinks dispenser (34).

9. Placard sign according to Claim 7, characterized in that the angle between the information region (14) and the storage region (18) lies in the range between 70° and 90°.

10. Placard sign according to Claim 7, characterized in that that end of the storage region (18) lying opposite the information region is adjoined by a bracket region (36).

11. Placard sign according to Claim 10, characterized in that the angle between the bracket region and the storage region lies in the range between 70° and 90°.

12. Placard sign according to Claim 8, characterized in that the holding device (22) is adjoined to the storage region (18) of the sign (40).

## Revendications

1. Panneau d'affichage (10 ; 40) comprenant :
- une couche de base (42),
- une couche de chromophore (44) placée sur la couche de base (42) et
- une couche de plastique acrylique (46) transparente appliquée à l'état liquide sur la couche de chromophore (44), caractérisé en ce que la couche de chromophore est une feuille de métal (44) imprimée en couleurs.

2. Panneau d'affichage (10 ; 40) selon la revendication 1, caractérisé en ce que la couche de chromophore (44) et la couche de plastique acrylique (46) sont présentes sur les deux faces de la couche de base (42).

3. Panneau d'affichage selon la revendication 1 ou 2, caractérisé en ce que la couche de base est en aluminium ou en acier.

4. Panneau d'affichage selon la revendication 1 ou 2, caractérisé en ce qu'entre la couche de base et la couche de chromophore se trouve une sous-couche.

5. Panneau d'affichage selon la revendication 4, caractérisé en ce que la sous-couche est composée d'un revêtement en matière plastique.

6. Panneau d'affichage (10) selon la revendication 1 ou 2, caractérisé en ce que la couche de base (42) est en matière plastique.

7. Panneau d'affichage (40) selon l'une ou plusieurs des revendications précédentes, caractérisé en ce que le panneau présente une zone d'information (12, 14, 16) dans laquelle sont imprimées des informations/indications et une zone de support (18) reliée à la zone d'information.

8. Panneau d'affichage (40) selon l'une ou plusieurs des revendications précédentes, caractérisé en ce qu'un dispositif de fixation (22) est raccordé au panneau, qui est destiné à raccorder le panneau de façon amovible à un robinet distributeur (32) d'une installation de distribution de boissons (34).

9. Panneau d'affichage selon la revendication 7, caractérisé en ce que l'angle entre la zone d'information (14) et la zone de support (18) est compris entre 70° et 90°.

10. Panneau d'affichage selon la revendication 7, caractérisé en ce qu'à l'extrémité de la zone de support (18) qui est opposée à la zone d'information est raccordée une console (36).

11. Panneau d'affichage selon la revendication 10, caractérisé en ce que l'angle entre la console et la zone de support est compris entre 70° et 90°.

12. Panneau d'affichage selon la revendication 8, caractérisé en ce que le dispositif de fixation (22) est raccordé à la zone de support (18) du panneau (40).
